# EUROPÄISCHE PATENTSCHRIFT

(11) **EP 3 003 951 B1**
(45) Veröffentlichungstag und Bekanntmachung des Hinweises auf die Patenterteilung: **22.03.2017**
(21) Anmeldenummer: 14729619.8
(22) Anmeldetag: 27.05.2014
(51) Int. Cl.: B66B 19/02

(54) **TRAGMITTELBREMSEINRICHTUNG**
ROPING BRAKE DEVICE
DISPOSITIF DE FREINAGE DE MOYEN DE SUPPORT

(30) Priorität: 28.05.2013 EP 13169551
(43) Veröffentlichungstag der Anmeldung: 13.04.2016
(73) Patentinhaber: Inventio AG, 6052 Hergiswil (CH)
(72) Erfinder: PÜNTENER, Urs, 6012 Obernau (CH); KOCH, Marcel, CH-6468 Attinghausen (CH); WEBER, Stefan, 5524 Niederwil (CH)
(86) Internationale Anmeldenummer: PCT/EP2014/060881
(87) Internationale Veröffentlichungsnummer: WO 2014/191376

(56) Entgegenhaltungen:
- JP-A- H1 087 217
- JP-A- S6 417 788
- JP-A- H03 120 185
- JP-A- 2000 344 440
- JP-A- 2003 040 551
- JP-A- 2005 015 071
- JP-A- 2005 263 476

## Beschreibung

Die Erfindung betrifft ein Verfahren zum Einbringen eines Tragmittels eines Aufzugs in eine Aufzugsanlage, sowie eine Tragmittelbremseinrichtung zur Kontrolle einer Einzugsgeschwindigkeit des Tragmittels beim Einbringen desselben in die Aufzugsanlage. Weiter betrifft die Erfindung die Verwendung einer derartigen Tragmittelbremseinrichtung zur Durchführung des Verfahrens zum Einbringen eines Tragmittels in eine Aufzugsanlage.

Die Aufzugsanlage ist in einem Gebäude eingebaut oder an dieses angebaut. Das Gebäude beinhaltet dazu einen Schacht, der sich über mehrere Etagen des Gebäudes erstreckt. Die Aufzugsanlage besteht im Wesentlichen aus einer Kabine, welche über Tragmittel mit einem Gegengewicht oder mit einer zweiten Kabine verbunden ist. Mittels eines Antriebs, der in der Regel auf die Tragmittel einwirkt, wird die Kabine entlang von im Wesentlichen vertikalen Führungsschienen im Schacht verfahren. Die Aufzugsanlage wird verwendet, um Personen und Güter innerhalb des Gebäudes zu befördern. Bei der Installation der Aufzugsanlage im Gebäude werden in der Regel die Hauptkomponenten der Aufzugsanlage, wie die Kabine, das Gegengewicht und der Antrieb, zusammengebaut, und an entsprechenden Orten im Schacht oder in einem Maschinenraum der Aufzugsanlage installiert. Zu einem möglichst frühzeitigen Zeitpunkt werden auch die Tragmittel installiert, um dann den Aufzug bewegen zu können.

Aus JP2000-344440 ist eine Methode zum Installieren von Tragmitteln in der Aufzugsanlage bekannt. Hierbei wird das Tragmittel von einer Tragmittelrolle abgerollt, über die Antriebsmaschine geführt und dann mittels einer Führungsrolle im Aufzugsschacht abgesenkt.
Da das Eigengewicht des Tragmittels während des Absenkens im Aufzugsschacht stetig zunimmt, entsteht speziell bei Aufzugsanlagen mit grösserer Förderhöhe eine Eigendynamik. Diese bewirkt, dass das Tragmittel selbsttätig von der Tragmittelrolle gezogen wird und bei fehlender Aufmerksamkeit des Montagepersonals in den Aufzugsschacht fällt. Um diesem Risiko entgegenzuwirken, ist beispielsweise aus JP10-87217 eine Haspelbremse bekannt. Mittels der Haspelbremse soll die Tragmittelrolle im Bedarfsfall gebremst werden können. Damit ist das erwähnte Risiko jedoch nicht vollständig behoben. Da die Tragmittel in der Regel entsprechend der erforderlichen Förderhöhe abgelängt sind, kann das Tragmittel in der Endphase von der Tragmittelrolle rutschen.

Aus JP2005-015071 ist eine weitere Einrichtung zum Bremsen eines Tragmittels bekannt. Mittels eines Bremshebels kann über einen Drahtzug eine Bremsbacke an eine Bremstrommel angepresst werden, so dass die zugehörige Tragmittelrolle im Bedarfsfall gebremst oder gehalten werden kann. Der Bremshebel kann in einer Bremslage festgesetzt und im Bedarfsfall entriegelt und gelöst werden. Auch hiermit ist das erwähnte Risiko jedoch nicht behoben. Da die Tragmittel in der Regel entsprechend der erforderlichen Förderhöhe abgelängt sind, kann das Tragmittel in der Endphase von der Tragmittelhaspel rutschen, womit eine Bremsung der Tragmittelrolle nicht mehr wirksam wird. Zudem wird der Bremshebel aktiv gelöst und muss ebenso wiederum aktiv gespannt werden. Bei fehlender Aufmerksamkeit erfolgt im Zweifelsfall kein Bremsung.

In JP2005-263476 ist eine Methode zum Ersetzen eines bestehenden alten Tragmittels durch ein neues Tragmittel vorgestellt. Hierbei sind das alte Tragmittel und das neue Tragmittel um dieselbe Achse oder Rolle geführt und gebremst.

Die Erfindung bezweckt die Bereitstellung eines Verfahrens und einer entsprechenden Einrichtung zum Einbringen des Tragmittels in eine Aufzugsanlage unter Berücksichtigung der im Stand der Technik aufgezeigten Risiken.

Die im Folgenden beschriebenen Lösungen mildern zumindest eines der aufgezeigten Risiken und erhöhen die Sicherheit und die Qualität einer Aufzugsmontage.

Vorgeschlagen ist im Besonderen ein Verfahren zum Einbringen eines Tragmittels in eine Aufzugsanlage. Die Aufzugsanlage verbindet mehrere Etagen eines Gebäudes miteinander. Wesentliche Teile der Aufzugsanlage, wie eine Aufzugskabine, ein Gegengewicht oder weiteres Installationsmaterial, sind in einem Schacht des Gebäudes angeordnet. Der Schacht erstreckt sich über mehrere Etagen des Gebäudes. Die mehreren Etagen umfassen zumindest die durch die Aufzugsanlage zugänglich gemachten Etagen.

Vorzugsweise ist die Aufzugskabine, oder zumindest wesentliche Teile davon, in einem oberen Bereich des Schachts vormontiert und das Gegengewicht ist in einem unteren Bereich des Schachts vormontiert. Das Tragmittel ist auf einer Tragmittelrolle aufgewickelt und diese ist in einem Nahbereich des Schachts bereitgestellt. Das Tragmittel kann so von der Tragmittelrolle abgewickelt und in den Schacht der Aufzugsanlage eingeführt werden. Das Verfahren beinhaltet die folgenden Schritte. Eine Tragmittelbremseinrichtung wird, zusätzlich zur Tragmittelrolle, zwischen der Tragmittelrolle und dem Aufzugsschacht angeordnet. Das Tragmittel wird in die Tragmittelbremseinrichtung eingeführt und eine Einzugsgeschwindigkeit des Tragmittels wird mittels der Tragmittelbremseinrichtung kontrolliert.
Dies ist vorteilhaft, da die Tragmittelbremseinrichtung, unabhängig von der Tragmittelrolle, das Tragmittel bremsen und halten kann. Dies ist besonders dadurch erreicht, dass die Tragmittelbremseinrichtung nach der Tragmittelrolle, zwischen derselben und dem Aufzugsschacht angeordnet ist. Die Tragmittelrolle ist vielfach ein Holzhaspel und dieser Haspel ist nun von Bremskräften verschont. Die Tragmittelbremseinrichtung kann einfach von Installationsplatz zu Installationsplatz verschoben werden und kann entsprechend für die Funktion "Bremsen" optimiert werden.

Der Nahbereich des Schachts, in dem die Tragmittelrolle bereitgestellt wird, ist entsprechend einer Art des Aufzugs und entsprechend einer Zugänglichkeit im Gebäude gewählt. Der Nahbereich ist zumindest mit einem Durchgang zum Schacht verbunden, wobei der Durchgang zumindest eine Durchführung des Tragmittels zum Schacht ermöglicht. Der Nahbereich kann ein an den Schacht angrenzender Raum oder Raumbereich sein oder er kann auch ein entfernter Raum sein, wenn beispielsweise der angrenzende Raum zu eng ist. In einer Ausführung ist die Tragmittelrolle auf einer Etage des Gebäudes, vorzugsweise auf einer obersten Etage des Gebäudes, bereitgestellt. Dies ist vorteilhaft, da Etagen in der Regel gut zugänglich sind und somit die Tragmittelrolle gut angeliefert und nahe dem Schacht platziert werden kann. Damit können für die anschliessende Installation des Tragmittels die Wege bis zum Schacht gering gehalten werden. In einer anderen Ausführung ist die Tragmittelrolle in einem Maschinenraum des Gebäudes bereitgestellt. Der Maschineraum befindet sich, vor allem bei Aufzügen mit grossen Transporthöhen, vielfach direkt oberhalb des Schachts. Eine Bereitstellung der Tragmittelrolle im Maschinenraum oder allenfalls in einem Vorraum zum Maschineraum ist vorteilhaft, da das Tragmittel damit in der Regel am höchsten Punkt der Aufzugsanlage ist, und damit keine weitere Hubenergie zur Installation des Tragmittels mehr erforderlich ist.

Vorteilhafterweise umfasst das Einbringen des Tragmittels folgende weiteren oder ergänzenden Schritte. Vorzugsweise wird das Tragmittel in die Tragmittelbremseinrichtung eingeführt, indem ein erstes Ende des Tragmittels von der Tragmittelrolle abgerollt und dieses erstes Ende durch die Tragmittelbremseinrichtung geführt wird. Weiter wird das erstes Ende des Tragmittels durch eine oberste Etagentür geführt, vorzugsweise in den Maschinenraum oder zum Antrieb gezogen, und es wird um eine Scheibe des Aufzugsantriebs geführt. Anschliessend wird das erste Ende des Tragmittels an einem Tragmittelbefestigungspunkt, vorzugsweise direkt an seinem definitiven Befestigungspunkt, befestigt und das Tragmittel wird in den Aufzugsschacht abgesenkt. Vorzugsweise wird dabei eine Schlaufe des Tragmittels mittels einer Führungsrolle beschwert und geführt.
Somit wird das Tragmittel im Wesentlichen durch ein Eigengewicht des Tragmittels und einer Masse der Führungsrolle in den Schacht gezogen. Die Führungsrolle verhindert ein Verdrehen der Tragmittelschlaufe. Weiter kann mittels der Tragmittelbremse das Einziehen des Tragmittels, beziehungsweise dessen Einzugsgeschwindigkeit, einfach und sicher gesteuert oder geregelt werden.
Ergänzend wird, nachdem die Schlaufe des Tragmittels im Wesentlichen bis zu seiner Solllänge im Schacht eingebracht ist, vorzugsweise die Schlaufe des Tragmittels von der Führungsrolle gelöst und um eine entsprechende Umlenkrolle eines Gegengewichts gelegt.
Selbstverständlich wird ein zweites Ende des Tragmittels, nachdem es von der Tragmittelrolle, gerollt ist, durch die Tragmittelbremseinrichtung gezogen. Danach wird es nach dem Einschlaufen in entsprechende Umlenkrollen der Aufzugskabine an einem kabinenseitigen Tragmittelbefestigungspunkt befestigt oder im Maschinenraum provisorisch fixiert. Der kabinenseitige Tragmittelbefestigungspunkt ist dabei der Befestigungspunkt an dem das zweite Ende des Tragmittels aufgehängt oder befestigt ist. Die Befestigung des zweiten Endes des Tragmittels am kabinenseitigen Tragmittelbefestigungspunkt kann gemeinsam für alle Tragmittel erfolgen, nachdem diese in den Schacht eingezogen worden sind. Damit das lose zweite Ende des Tragmittels während dem Einziehen der übrigen Tragmittel nicht in den Schacht rutscht, wird das zweite Ende des Tragmittels im oberen Bereich des Schachts oder vorzugsweise im Maschinenraum mittels einer Tragmittelklemme festgeklemmt und somit temporär fixiert.

Selbstverständlich kann bei Aufzugsanlagen ohne Umlenkrollen am Gegengewicht und an der Kabine auch direkt das erste Ende des Tragmittels an einem Führungsschlitten fixiert und in den Schacht abgesenkt werden. Durch die Fixierung wird ein Auf- oder Verdrehen des Tragmittels verhindert.
Vorzugsweise ist die Tragmittelbremseinrichtung derart ausgelegt, dass sie zusammen mit einem Traktionswiderstand der Scheibe des Antriebs eine genügende Bremskraft zum sicheren Halten des Tragmittels aufbringen kann. Alternativ oder ergänzend kann jedoch die Scheibe des Antriebs auch mit einer Gleiteinrichtung versehen sein, welche ein einfaches Durchziehen des Tragmittels über die Scheibe des Antriebs ermöglicht. Einerseits wird damit die Scheibe geschont und es wird vor allem zu Beginn des Einziehens des Tragmittels eine Initialkraft verringert. Die Initialkraft ist solange erforderlich, bis das Eigengewicht des Tragmittels zusammen mit dem Gewicht der Führungsrolle hoch genug ist, um das Tragmittel selbsttätig über die Scheibe des Antriebs zu ziehen. Andererseits muss bei der Verwendung einer Gleiteinrichtung am Antrieb eine Bremskraft der Tragmittelbremseinrichtung stärker ausgelegt werden, da der Traktionswiderstand der Scheibe des Antriebs reduziert wird.
Das vorgängig beschriebene Verfahren wird nun vorzugsweise für jedes einzelne Tragmittel wiederholt, bis sämtliche Tragmittel der Aufzugsanlage montiert beziehungsweise eingezogen sind.
Vorzugsweise erfolgt das Kontrollieren der Einzugsgeschwindigkeit des Tragmittels, indem die Bremskraft der Tragmittelbremseinrichtung durch Betätigen, vorzugsweise durch manuelles Betätigen, eines über eine Feder oder eine Gewichtsmasse vorgespannten Bremshebels geregelt wird. Dabei wird, beispielsweise bei Wegfall des manuellen Betätigens, eine vorbestimmte Bremskraft selbsttätig eingestellt. Dies erfolgt beispielsweise dadurch, dass ein gewichts- oder federbelasteter Bremshebel bei fehlendem äusserem Kraftangriff eine Bremse in eine Bremsstellung drückt. Von Hand, mit einem Fuss oder durch anderweitige Betätigung des Bremshebels, also durch eine manuelle Betätigung, wird der Bremshebel manuell entlastet und dadurch die Bremskraft der Tragmittelbremseinrichtung reduziert. Dadurch kann die Bremskraft manuell geregelt werden und eine Sicherheit ist gegeben, da bei Wegfall der manuellen Betätigung automatisch das Tragmittel gebremst wird. Die Auslegung der Bremse sieht vorzugsweise vor, dass bei fehlender manueller Betätigung oder bei fehlender Betätigungskraft eine Bewegung des Tragmittels gestoppt wird.

Alternativ kann das Kontrollieren der Einzugsgeschwindigkeit des Tragmittels auch erfolgen, indem eine Einzugsgeschwindigkeit erfasst wird und die Bremskraft der Tragmittelbremseinrichtung mittels einer Regeleinrichtung geregelt wird. Die Erfassung der Einzugsgeschwindigkeit kann über einen Tachometer oder einen beliebigen Drehzahlgeber erfolgen. Weiter kann die Regeleinrichtung beispielsweise eine elektromechanische oder hydraulische Bremseinrichtung so regeln, dass die Einzugsgeschwindigkeit einen vorbestimmten Geschwindigkeitsgrenzwert nicht übersteigt.

Eine zur Durchführung des vorliegenden Verfahrens geeignete Tragmittelbremseinrichtung beinhaltet vorzugsweise eine Traktionsscheibe zur Aufnahme des Tragmittels. Die Traktionsscheibe ist dabei drehbar in einem Tragrahmen gelagert und sie ist so ausgeführt, dass das Tragmittel die Traktionsscheibe zumindest teilweise umschlingen kann. Weiter beinhaltet die Tragmittelbremseinrichtung die Bremseinrichtung zum Bremsen der Traktionsscheibe, wobei die Einzugsgeschwindigkeit durch die Bremseinrichtung kontrollierbar ist. Dies ist vorteilhaft, da das Tragmittel mit der Traktionsscheibe zusammen bewegt wird. Das Tragmittel wird deswegen geschont, da es auf der Traktionsscheibe nicht gleiten muss. Dadurch, dass die Bremseinrichtung auf die Traktionsscheibe wirkt, sind in ihrer Wirkung gut definierte Bremspartner vorhanden, und die Bremsung ist entsprechend zuverlässig. Diese "indirekte" Art der Bremsung ist einer direkten Bremsung, bei welcher beispielsweise eine Presskraft direkt auf das Tragmittel wirkt, vorzuziehen. Bei Verwendung einer direkten Presskraft auf das Tragmittel wird dieses nämlich lokal stark gepresst und einer starken Reibbelastung ausgesetzt.

Vorzugsweise beinhaltet die Tragmittelbremseinrichtung eine Tragmitteleinführung zur Aufnahme eines in die Tragmittelbremseinrichtung einlaufenden Tragmittels-Trums. Diese Tragmitteleinführung ist derart ausgeführt, dass das Tragmittel aus einer im Wesentlichen horizontalen Einzugsrichtung zu einer Traktionsrille der Traktionsscheibe geführt wird. Weiter beinhaltet die Tragmittelbremseinrichtung eine Tragmittelwegführung zur Wegleitung eines von der Traktionsscheibe weglaufenden Tragmittels-Trums. Die Tragmittelwegführung ist derart ausgeführt, dass das Tragmittel von der Traktionsrille der Traktionsscheibe in eine Wegzugrichtung geführt wird. Die Wegzugrichtung entspricht in etwa einer Abzugsrichtung in der das Tragmittel in den Schacht hinein wegläuft. Die beiden Tragmittelführungen sind weiter derart ausgeführt, dass der einlaufende Tragmittel-Trum und der weglaufende Tragmittel-Trum einander nicht behindern. Die Tragmittelführungen führen also die beiden Tragmittel-Trums vorzugsweise seitlich aneinander vorbei. Beispielsweise läuft der weglaufende Tragmittel-Trum geradlinig von der Traktionsrille weg, während der einlaufende Tragmittel-Trum seitlich versetzt am weglaufenden Tragmittel-Trum vorbei verläuft und dann in einem Bogen zur Traktionsrille geführt wird. Die vorgeschlagene Ausführung bewirkt, dass der mit geringer Kraft gespannte einlaufende Trum seitlich ausgelenkt wird. Diese Ausführung erlaubt die Bereitstellung einer kompakten Einrichtung, welche das Tragmittel schonend und sicher führen und bremsen kann.

Vorzugsweise beinhaltet die Tragmittelbremseinrichtung weiter eine Andrückrolle. Diese ist derart angeordnet, dass der einlaufende Tragmittel-Trum in der Nähe des Ortes an dem das Tragmittel auf die Traktionsscheibe aufläuft an die Traktionsscheibe oder die Traktionsrille der Traktionsscheibe angedrückt wird. Dadurch kann die maximale Bremskraft, die von der Traktionsscheibe auf das Tragmittel übertragbar ist, erhöht werden. Die Erhöhung entsteht dadurch, dass ausgehend von der durch die Anpresskraft bestimmten Reibkraft über den folgenden Umschlingungswinkel die resultierende Abzugskraft beziehungsweise die resultierende maximale Bremskraft der Tragmittelbremseinrichtung bestimmt wird. Vorzugsweise wird die Andrückrolle mittels einer Federeinrichtung an die Traktionsscheibe angedrückt.

Vorzugsweise ist die Andrückrolle mittels eines Hebels - beispielsweise kann dazu ein Arm des Bremshebels umgebaut werden- oder anderweitig von der Traktionsscheibe lösbar oder abhebbar. Dadurch kann ein Einfahren des Tragmittels in die Tragmittelbremseinrichtung erleichtert werden.

Vorzugsweise beinhaltet die Tragmittelbremseinrichtung eine erste Bandbremse, welche eine mit der Traktionsscheibe verbundene Bandscheibe und ein Bremsband beinhaltet. Das Bremsband umschlingt die Bandscheibe und es wird mittels des vorzugsweise vorgespannten Bremshebels gespannt. Der Bremshebel ist derart gestaltet, dass er vorzugsweise manuell betätigbar ist. Bandbremsen sind sicher in der Funktion und sie sind kostengünstig zu realisieren.

Vorzugsweise ist der Bremshebel mittels einer Feder oder mittels einer Gewichtsmasse vorgespannt, sodass bei fehlendem manuellem Eingriff die Bandbremse entsprechend der Vorspannung der Feder oder der Gewichtsmasse bremst. Dies ist vorteilhaft, da dadurch sichergestellt ist, dass bei fehlendem manuellem Eingriff die Bandbremse und damit die Tragmittelbremseinrichtung bremst. Dadurch wird eine Bediensicherheit der Tragmittelbremseinrichtung erhöht.

Vorzugsweise beinhaltet die Tragmittelbremseinrichtung weiter eine zweite Bandbremse, welche eine weitere Bandscheibe beinhaltet und welche ebenso mit der Traktionsscheibe verbunden ist. Diese zweite Bandbremse beinhaltet ein weiteres Bremsband, welches die zweite Bandscheibe umfasst. Im Vergleich zum vorgängigen Bremsband weist das weitere Bremsband vorzugsweise eine höhere Reibung auf und die zweite Bandbremse ist durch den Bremshebel zur Wirkung bringbar, wenn das vorgängige Bremsband versagt. Dadurch ist ein langfristiger Gebrauch der Tragmittelbremseinrichtung auch an verschiedenen Montagestellen möglich, da ein Defekt der ersten Bandbremse erkannt wird und das Tragmittel trotzdem sicher gestoppt werden kann. Die erste Bandbremse kann ohne grosse Folgekosten instand gestellt werden.

Vorzugsweise besteht das Bremsband der ersten Bandbremse aus einem textilen Material oder einem Kunststoff, während das weitere Bremsband beispielsweise aus metallischem Werkstoff besteht.

Vorzugsweise ist die Traktionsscheibe der Tragmittelbremseinrichtung zusammen mit den verbundenen Bandscheiben im Tragrahmen drehbar gelagert und die weiteren Teile wie Bremshebel, Tragmittelführungen und Andrückrolle oder Leitrolle sind im Tragrahmen angeordnet. Der Tragrahmen bildet somit eine tragende Grundstruktur und die gesamte Einrichtung kann so einfach transportiert werden.

Vorzugsweise ist die Tragmittelbremseinrichtung über den Tragrahmen auf einer Etage des Gebäudes befestigbar. Er kann beispielsweise mittels Dübel temporär auf einem Boden der Etage befestigt werden oder er kann zu einer Wand, beispielsweise einer Wand des Aufzugsschachts, abgestützt oder verstrebt werden.

In einer möglichen Ausgestaltung beinhaltet der Tragrahmen ein Transportrad, welche durch Abkippen der Tragmittelbremseinrichtung in Kontakt mit einem Boden der Etage gelangt. Dadurch ist ein einfaches Verschieben der Tragmittelbremseinrichtung ermöglicht. Der Bremshebel kann beispielsweise am Tragrahmen zum Zweck des Transports fixiert werden und über den Bremshebel kann die Tragmittelbremseinrichtung angehoben beziehungsweise abgekippt werden. So kann die Tragmittelbremseinrichtung einfach umgestellt oder verschoben werden.

Das Tragmittel kann ein Tragriemen oder auch ein Seil sein. Anstelle der Bandbremse kann natürlich auch eine Backenbremse oder eine Scheibenbremse verwendet werden. Bedarfsweise kann der Monteur, der die Tragmittelbremseinrichtung bedient, auch eine Abrollgeschwindigkeit der Tragmittelrolle beachten. Muss er beispielsweise das einlaufende Tragmittel schnell bremsen, kann er den Bremshebel loslassen und er kann mit einer geeigneten Bremshilfe die Tragmittelrolle anhalten. Damit wird einem Schlaff werden des Tragmittels zwischen Tragmittelrolle und Tragmittelbremseinrichtung entgegengewirkt. Im Allgemeinen ist dies aber nicht erforderlich, da die Tragmittelrolle in der Regel genügend Eigenreibung aufweist.

Im Folgenden werden Ausführungen der Erfindung anhand von schematischen Figuren beispielhaft beschrieben. Gleichwirkende Teile sind in den Figuren mit gleichen Bezugszeichen versehen.
- Fig. 1: offenbart ein Einbringen eines Tragmittels in eine Aufzugsanlage nach dem Stand der Technik,
- Fig. 2: offenbart ein Einbringen eines Tragmittels in eine erste Aufzugsanlage mittels Verwendung einer Tragmittelbremseinrichtung,
- Fig. 3: offenbart ein Einbringen eines Tragmittels in eine zweite Aufzugsanlage mittels Verwendung einer Tragmittelbremseinrichtung,
- Fig. 4: zeigt ein Beispiel einer Tragmittelbremseinrichtung in einer Gesamtansicht,
- Fig. 5: zeigt eine erste Schnittdarstellung der Tragmittelbremseinrichtung von Fig. 4,
- Fig. 6: zeigt eine alternative Ausführung zur Tragmittelbremseinrichtung von Fig. 4,
- Fig. 7: zeigt eine zweite Schnittdarstellung der Tragmittelbremseinrichtung von Fig. 4,
- Fig. 8: zeigt eine dritte Schnittdarstellung der Tragmittelbremseinrichtung von Fig. 4,
- Fig. 9: zeigt ein Beispiel einer weiteren Tragmittelbremseinrichtung,
- Fig. 10: zeigt einen Schnitt A-A durch eine Andrückrolle aus Fig. 5, 6 oder Fig. 9, und
- Fig. 11: zeigt einen Schnitt B-B durch eine Scheibenbremse aus Fig. 9.

Figur 1 zeigt ein Montageverfahren zum Einbringen eines Tragmittels 9 in eine Aufzugsanlage 1, wie es aus einem Stand der Technik bekannt ist. Die Aufzugsanlage 1 wird in einem Schacht 2 eingebaut. Bei der Installation der Aufzugsanlage 1 werden Hauptkomponenten der Aufzugsanlage, wie die Kabine 4, das Gegengewicht 5 und der Antrieb 10 zusammengebaut und an entsprechenden Orten im Gebäude, im Schacht, im Maschineraum 17 oder in anderen zugehörigen Räumen installiert. Im Beispiel ist die Aufzugskabine 4, oder zumindest wesentliche Teile davon, in einem oberen Bereich des Schachts 2 vormontiert und das Gegengewicht 5 ist in einem unteren Bereich des Schachts 2 vormontiert. Bei der dargestellten Aufzugsanlage handelt es sich um eine umgehängte oder 2:1 gehängte Aufzugsanordnung. Hierbei wird die Aufzugskabine 4 und das Gegengewicht 5 über mindestens eine Trag- oder Umlenkrolle 6, 7 aufgehängt. Zu einem möglichst frühzeitigen Zeitpunkt werden auch die Tragmittel 9 installiert, um dann den Aufzug bewegen zu können. Hierbei wird das Tragmittel 9, welches auf einer Tragmittelrolle 12 aufgewickelt ist, in einer obersten Etage 3 des Gebäudes bereitgestellt. Das Tragmittel 9 wird von der Tragmittelrolle 12 abgewickelt und in den Schacht 2 der Aufzugsanlage 1 eingeführt.
Ein erstes Ende des Tragmittels 9 wird dazu durch eine oberste Etagentür 15 geführt und zum Antrieb 10 gezogen. Es wird weiter um eine Scheibe des Aufzugsantriebs 10 geführt und anschliessend wird das erstes Ende des Tragmittels an einem Tragmittelbefestigungspunkt 14 befestigt. Sofern der Antrieb 10 in einem Maschinenraum angeordnet ist, wird natürlich das Tragmittel durch allfällige Öffnungen im Boden des Maschinenraums geführt. Dann wird das Tragmittel 9 in Form einer Schlaufe 16 in den Aufzugsschacht 2 abgesenkt, wobei die Schlaufe 16 des Tragmittels 9 vorzugsweise mittels einer Führungsrolle 11 beschwert und geführt wird.
Somit wird das Tragmittel 9 im Wesentlichen durch ein Eigengewicht des Tragmittels 9 und einer Masse der Führungsrolle 11 in den Schacht 2 gezogen. Die Führungsrolle 11 ist auf Führungsschienen 8 geführt und sie verhindert ein Verdrehen der Tragmittelschlaufe 16. Nachdem die Schlaufe 16 des Tragmittels 9 im Wesentlichen bis zu seiner Solllänge im Schacht 2 eingebracht ist, wird die Schlaufe 16 des Tragmittels von der Führungsrolle 11 gelöst und um die entsprechende Umlenkrolle 6 des Gegengewichts 5 gelegt. Ein zweites Ende des Tragmittels 9 wird, nachdem es von der Tragmittelrolle gerollt ist, um die entsprechende Umlenkrolle 7 der Aufzugskabine 4 gelegt, mittels einer Tragmittelklemme 18 temporär gesichert und schlussendlich an einem kabinenseitigen Tragmittelbefestigungspunkt 13 befestigt. Für jedes weitere Tragmittel 9 wird entsprechend verfahren, bis sämtliche Tragmittel 9 installiert sind. Dieses Vorgehen beinhaltet ein Risiko, dass, vor allem in einer Endphase des Einziehens des Tragmittels, dieses von der Tragmittelrolle gleitet und in den Schacht rutscht.

Figur 2 zeigt ein optimiertes Verfahren, welches das im Stand der Technik offenbarte Einbringen der Tragmittel 9 in die Aufzugsanlage verbessert. In dieser ersten Ausführung wird im Unterschied zur Figur 1 zwischen der Tragmittelrolle 12 und dem Schacht 2 der Aufzugsanlage 1 eine von der Tragmittelrolle 12 unabhängige Tragmittelbremse 20 angeordnet. Mittels dieser Tragmittelbremse 20 kann das Einziehen des Tragmittels beziehungsweise dessen Einzugsgeschwindigkeit gesteuert oder geregelt werden. Im Übrigen bleibt das Vorgehen zum Einbringen des Tragmittels im Wesentlichen gleich, wie es im Zusammenhang mit Figur 1 erläutert wurde. Die Tragmittelbremse 20 wird von einem Mitglied des Installationsteams bedient. Dieser regelt im Beispiel manuell eine Bremskraft, mit der das Tragmittel 9 gebremst werden soll, und er regelt damit eine Einzugsgeschwindigkeit des Tragmittels. In der Praxis liegt die Einzugsgeschwindigkeit in etwa im Bereich von 0.2 m/s (Meter pro Sekunde) bis zu 0.4 m/s. Da es sich um ein manuelles Einstellen dieser Einzugsgeschwindigkeit handelt, wird der effektive Geschwindigkeitsverlauf natürlich durch eine Routine und Fachwissen des Installationspersonals festgelegt. Bei der Einstellung berücksichtigt das Mitglied des Installationsteams allfällige Rückmeldungen von Arbeitskollegen die an kritischen Stellen im Aufzug den Einzugsprozess beobachten und mitgestalten.

Figur 3 zeigt eine Anwendung des optimierten Verfahrens in einer Aufzugsanlage mit direkter oder sogenannter 1:1 Aufhängung. Das Tragmittel 9 wird hierbei nicht über eine Umlenk- oder Tragrolle an der Kabine und am Gegengewicht befestigt. Es wird nämlich direkt mit den jeweiligen Tragmittelenden, natürlich über entsprechende Befestigungspunkte 13a, 14a, an der Kabine und am Gegengewicht befestigt. Im Unterschied zu dem in Figur 2 gezeigten Verfahren, wird in diesem Beispiel die Tragmittelrolle 12 im Maschinenraum 17 der Aufzugsanlage 1 bereitgestellt und die Tragmittelbremse 20 wird nach der Tragmittelrolle 12 angeordnet. Das Tragmittel 9 wird nach der Durchführung durch die Tragmittelbremse 20 über oder um die Scheibe des Antriebs 10 gelegt und in den Schacht 2 geführt. Im Schacht 2 wird das erstes Ende des Tragmittels an einem Führungsschlitten 11a befestigt und anschliessend wird das Tragmittel 9 in den Aufzugsschacht 2 abgesenkt. Der Führungsschlitten 11a verhindert dabei, dass sich das Tragmittel 9 verdreht oder aufdreht. Mittels der Tragmittelbremse 20 kann das Einziehen des Tragmittels beziehungsweise dessen Einzugsgeschwindigkeit gesteuert oder geregelt werden, wie es im Zusammenhang mit Figur 2 erläutert ist. Somit wird das Tragmittel 9 im Wesentlichen durch das Eigengewicht des Tragmittels 9 und einer Masse des Führungsschlitten 11a in den Schacht 2 gezogen. Nachdem das Tragmittel 9 im Wesentlichen bis zu seiner Solllänge im Schacht 2 eingebracht ist, wird das erste Ende des Tragmittels 9 vom Führungsschlitten 11 gelöst und am gegengewichtsseitigen Tragmittel-Befestigungspunkt 14a befestigt. Das zweites Ende des Tragmittels 9 wird, nachdem es von der Tragmittelrolle gerollt ist, wie in Figur 3 gestrichelt dargestellt, temporär mittels der Tragmittelklemme 18 gesichert und schlussendlich am kabinenseitigen Tragmittel-Befestigungspunkt 13a an der Aufzugskabine 4 befestigt. Für jedes weitere Tragmittel 9 wird entsprechend verfahren, bis sämtliche Tragmittel 9 installiert sind.

Die Beispiele gemäss den Figuren 2 und 3 zeigen das Verfahren zum Einbringen der Tragmittel 9 in die Aufzugsanlage anhand einer Montagesituation, bei der die Kabine in einem oberen Bereich des Schachtes vormontiert oder zumindest nach der Vormontage platziert wurde. Das Gegengewicht ist entsprechend in einem unteren Bereich des Schachtes platziert, und zwar so, dass Kabine und Gegengewicht in etwa gleichen Abständen zum Ende ihres Fahrwegs platziert sind. Natürlich könnte die Anordnung auch umgekehrt gewählt werden, wobei dann das Tragmittel 9, anstatt dass es zum Gegengewicht abgesenkt wird, entsprechend zur Kabine abgesenkt würde. Natürlich kann die Platzierung der Tragmittelrolle 12 und der Tragmittelbremse 20 in beiden Beispielen auf einer Etage 3 oder im Maschineraum 17 erfolgen. Die Wahl hängt von räumlichen Gegebenheiten, Zugänglichkeit oder einer Gewohnheit des Montagepersonals ab. Weiter kann beispielsweise die Tragmittelrolle auch in einem Vorraum zum Maschinenraum oder der Etage eingerichtet werden. Auch da werden die räumlichen Gegebenheiten berücksichtigt. In den Beispielen ist das Tragmittel 9 in einer doppelten Umschlingung um den Antrieb 10 geführt. Dadurch kann ein übertragbares Antriebsmoment vergrössert werden. Auch diese doppelte Umschlingung ist beispielhaft und ist nicht zwingend erforderlich. Ebenso können natürlich auch Antriebe 10 verwendet werden, welche keine sogenannte Gegenrolle aufweisen.

Mögliche Ausgestaltungen einer Tragmittelbremse 20 sind nun in den Figuren 4 bis 9 dargestellt. Die Tragmittelbremse 20, wie in der Gesamtansicht von Figur 4 ersichtlich, besteht aus einer Traktionsscheibe 21, welche drehbar in einem Tragrahmen 22 gelagert ist. Die Traktionsscheibe 21 ist so ausgeführt, dass sie das Tragmittel in einer Traktionsrille 25 aufnehmen oder dass das Tragmittel die Traktionsscheibe in der Traktionsrille 25 umschlingen kann. Das Tragmittel 9 wird dabei von der Tragmittelrolle 12 herkommend zur Traktionsrille geführt, umschlingt die Traktionsscheibe in der Traktionsrille 25 und wird über eine Tragmittelwegführung 26 von der Traktionsrille 25 in einer Wegzugrichtung 27 zum Schacht 2 des Aufzugs geführt. Die Tragmittelbremseinrichtung 20 beinhaltet weiter eine Andrückrolle 28, welche in der Nähe des Ortes angeordnet ist an dem das Tragmittel auf die Traktionsscheibe aufläuft. Ein einlaufender Tragmittel-Trum 9a wird mit dieser Andrückrolle 28 an die Traktionsscheibe oder die Traktionsrille der Traktionsscheibe angedrückt. Das Andrücken erfolgt mittels einer Federeinrichtung 29, wobei eine Feder über ein Hebelsystem die Andrückrolle 28 an das Tragmittel drückt. Beim Einbringen des Tragmittels in den Aufzug wird demzufolge die Traktionsscheibe entsprechend einer Einzugsgeschwindigkeit des Tragmittels gedreht.

In Figur 5 ist die Führung des Tragmittels um die Traktionsscheibe 21 deutlicher ersichtlich. Der einlaufende Tragmittel-Trum 9a des Tragmittels 9 wird von einer im Tragrahmen 22 angeordneten Tragmitteleinführung 24 gefasst. Die Tragmitteleinführung 24 fasst das Tragmittel seitlich - in der Ansicht nach hinten - versetzt zu einer Ebene der Traktionsrille 25. Sie führt das Tragmittel in einem Bogen zur Ebene der Traktionsrille 25, sodass das Tragmittel unterhalb der Andrückrolle 28 in die Traktionsrille 25 einläuft. Die Andrückrolle 28 ist im Beispiel eine Wippenkonstruktion mit zwei Andrückrollen 28. In Figur 10 ist in einer Schnittdarstellung A-A schematisch dargestellt, wie die Andrückrolle 28 das Tragmittel 9 in die Traktionsrille 25 der Traktionsscheibe 21 drückt. Weitergehend von der Andrückrolle 28 verläuft das Tragmittel 9 zu etwa ¾ um die Traktionsscheibe 21. Ein Durchmesser der Traktionsscheibe 21 beträgt im Beispiel etwa 400 mm (Millimeter). Ein derartiger Durchmesser ermöglicht ein Handling von Seilen im Durchmesserbereich bis zu 19 mm. Damit ist sichergestellt, dass das Tragmittel nicht übermässig gebogen wird. Im unteren Bereich der Traktionsscheibe 21, nach Umschlingung derselben, wird das Tragmittel 9 von der Tragmittelwegführung 26 gefasst, welche das Tragmittel 9 zum Schacht 2 beziehungsweise zum Antrieb 10 wegführt. Die beiden Tragmittelführungen sind somit derart ausgeführt, dass der einlaufende Tragmittel-Trum und der weglaufende Tragmittel-Trum einander nicht behindern. Die Tragmittelführungen führen die beiden Tragmittel-Trums seitlich aneinander vorbei. Dabei läuft im vorliegenden Ausführungsbeispiel der weglaufende Tragmittel-Trum geradlinig von der Traktionsrille weg, während der einlaufende Tragmittel-Trum seitlich versetzt am weglaufenden Tragmittel-Trum vorbei verläuft und dann in einem Bogen zur Traktionsrille geführt ist. Somit wird der mit geringer Kraft gespannte einlaufende Trum ausgelenkt. Im Beispiel nach Figur 5 besteht die Tragmittelwegführung 26 aus einem entsprechend geformten Führungsrohr 26a, welches das Tragmittel wie vorgängig erläutert führt. Im Beispiel nach Figur 6 beinhaltet die Tragmittelwegführung 26 eine Leitrolle 26b, welche das Tragmittel ablenkt, um es direkt oder indirekt, beispielsweise über weitere Rollen, in den Schacht zu leiten.

Die Traktionsscheibe 21 ist, wie wiederum in Figur 4 ersichtlich, mit einer Bremseinrichtung 23 verbunden. Mittels dieser Bremseinrichtung 23 kann die Traktionsscheibe 21 bedarfsweise gebremst werden. Damit wird bewirkt, dass das Tragmittel 9 mit der Traktionsscheibe 21 zusammen bewegt wird, das heisst, dass das Tragmittel auf der Traktionsscheibe üblicherweise nicht rutscht. Das Tragmittel 9 wird geschont, da es auf der Traktionsscheibe 21 nicht gleiten muss, sondern da es mit der Traktionsscheibe 21 bewegt wird. Indem die Bremseinrichtung 23 auf die Traktionsscheibe 21 wirkt, sind in ihrer Wirkung gut definierte Bremspartner vorhanden und die Bremsung ist entsprechend zuverlässig. Die Bremseinrichtung 23 besteht in der vorliegenden Ausführung aus einer ersten Bandbremse 30 und einer zweiten Bandbremse 35. Die erste Bandbremse 30 ist als Hauptbremse ausgeführt und die zweite Bandbremse 35 ist als Notbremse ausgeführt. Die zweite Bandbremse 35 tritt in Funktion, wenn die erste Bandbremse 30 versagt, also beispielsweise, wenn ein Bremsband 32 der ersten Bandbremse 30 versagt. Die Figuren 7 und 8 stellen jeweils die erste Bandbremse 30, beziehungsweise die zweite Bandbremse 35 dar.

Das Bremsband 32 der ersten Bandbremse 30, siehe Figur 7, ist um eine Bandscheibe 31 der ersten Bandbremse 30 gelegt. Ein erstes Ende des Bremsbands 32 ist im Tragrahmen 22 befestigt. Ein zweites Ende des Bremsbands 32 ist zu einem Bremshebel 33 verbunden. Der Bremshebel 33 ist im Tragrahmen schwenkbar befestigt und eine Gewichtsmasse 34 spannt den Bremshebel so, dass das Bremsband 32 der ersten Bandbremse 30 an der Bandscheibe 31 anliegt und diese umschlingt. Dadurch erzeugt die erste Bandbremse eine durch die Gewichtsmasse 34 und eine resultierende Reibkraft bestimmte maximale Bremskraft. Diese Bremskraft ist dimensioniert, um das Tragmittel während des Installierens halten oder bremsen zu können. Erfahrungsgemäss beträgt die maximale Bremskraft etwa 6000 N (Newton). Das Mitglied des Installationsteams, welches die Tragmittelbremse bedient, kann nun durch Anheben der Gewichtsmasse beziehungsweise des Bremshebels eine Spannung im Bremsband 32 der ersten Bandbremse 30 reduzieren und damit die Bremskraft reduzieren. Die Tragmittelbremse ist "Fail safe". Dies bedeutet, dass ein Loslassen des Bremshebels die Bremswirkung auf einen maximalen Wert einstellt.

Die zweite Bandbremse 35 ist in dem geschilderten Betriebsfall im Wesentlichen nicht aktiv. Ein weiteres Bremsband 37 der zweiten Bandbremse 30, siehe Figur 8, ist um eine weitere Bandscheibe 36 der zweiten Bandbremse 35 gelegt. Ein erstes Ende des weiteren Bremsbands 37 ist ebenso im Tragrahmen 22 befestigt. Ein zweites Ende des weiteren Bremsbands 37 ist zum Bremshebel 33 verbunden. Das weitere Band 37 ist jedoch geringfügig länger als das Bremsband 32 der ersten Bandbremse 30. Dadurch bremst die zweite Bandbremse im vorgängig geschilderten Betriebsfall nicht, da die Umschlingungsspannung zu wesentlichen Teilen über das Bremsband 32 der ersten Bandbremse 30 verläuft. Das weitere Band 37 ist lose um die weitere Bandscheibe 36 gelegt.

Sollte jedoch das Bremsband 32 der ersten Bandbremse 30 versagen, beispielsweise reissen, wird durch die Gewichtsmasse 34 automatisch das weitere Band 37 der zweiten Bandbremse 35 gespannt und eine Bremsung erfolgt entsprechend über die zweite Bandbremse 35. Ein Material des Bremsbands 32 der ersten Bandbremse 30 ist vorzugsweise Kunststoff, beispielsweise ein Seil oder ein Band mit PU-Ummantelung. Ein Material des weiteren Bremsbands 37 der zweiten Bandbremse 35 ist vorzugsweise Stahl, beispielsweise ein Stahlseil oder ein Stahlband. Bedarfsweise kann ein Seil die Bandscheibe mehrfach umschlingen.

Alternativ kann, anstelle der Gewichtsmasse 34 oder ergänzend zu derselben, eine Feder 34a verwendet werden, um eine erforderliche Bremskraft erzeugen zu können. Selbstverständlich kann eine Ausladung der Gewichtsmasse 34 zum Schwenkpunkt des Bremshebels allenfalls variiert werden, um andere maximale Bremskräfte zu erzielen.

Der Tragrahmen der Tragmittelbremse 20 wird in dem vorliegenden Beispiel mittels üblicher Dübel 38 am Etagenboden 3 befestigt. Als Besonderheit weist die Tragmittelbremse 20 gemäss der vorliegenden Ausführung ein Transportrad 39 auf, welches am Tragrahmen so befestigt ist, dass es in der gezeigten Installationslage den Etagenboden nicht berührt. Zum Zweck des Transports kann aber die Tragmittelbremse 20 auf einer Seite mit Hilfe des Bremshebels angehoben werden - der Bremshebel kann beispielsweise im Tragrahmen dazu fixiert werden - und die Tragmittelbremse 20 kann, wie eine Schubkarre, einfach verschoben oder umgestellt werden.

Figur 9 zeigt eine alternative Ausführung der Bremseinrichtung 23. Die Gestaltung der Traktionsscheibe 21 und der Umschlingung durch das Tragmittel 9 entspricht den unter Bezugnahme auf Figur 5 und 6 gemachten Erläuterungen. Anstelle von Bandbremsen wird im vorliegenden Beispiel jedoch eine Scheibenbremse 40 verwendet. Die Scheibenbremse 40 greift an der Traktionsscheibe 21 an und kann diese direkt bremsen.

Die Scheibenbremse 40 presst im Bedarfsfall, wie in Figur 11 ersichtlich, Bremsbeläge 41 mittels eines vorzugsweise elektromechanischen Aktuators 42 an Flanken der Traktionsscheibe 21 an und bremst damit die Traktionsscheibe 21 und somit das um die Traktionsscheibe geschlungene Tragmittel 9. Die Bremseinrichtung 23 kann, in einer anderen Ausführung, eine mechanisch betätigbare Sattelbremse sein. Die Sattelbremse kann von einer Feder in eine Bremsstellung gedrückt werden und mittels Seilzug oder Hebel kann dann die Sattelbremse gelüftet werden, um das Einziehen des Tragmittels zu ermöglichen. In einer Ausgestaltung kann die Scheibenbremse 40 durch eine Regeleinrichtung 19 geregelt werden.

Der Fachmann erkennt weitergehende Ausführungen. So kann er beispielsweise den elektromechanischen Aktuator 42 der Scheibenbremse 40 durch die Regeleinrichtung 19 regeln oder er kann selbstverständlich auch die Bandbremsen der vorgängigen Beispiele durch die Regeleinrichtung 19 steuern oder regeln. Hierbei kann von der Andrückrolle 28 mittels Drehzahlgeber eine tatsächliche Einzugsgeschwindigkeit ermittelt werden und die Regeleinrichtung kann eine Bremskraft der Scheibenbremse einstellen, um einen vorgegebenen Geschwindigkeitswert zu halten.
Weiter kann die Tragmittelbremse 20 anstelle von Dübel mit Stützen zu Wänden oder Decken der Etage abgestützt sein und eine Form der Traktionsrille 25 ist natürlich der Form des Tragmittels angepasst. Allenfalls können auch mehrere Traktionsrillen 25 nebeneinander auf der Traktionsscheibe angeordnet sein. Damit können mehrere Tragmittel miteinander in den Schacht eingebracht werden. Auch kann natürlich die in Figur 6 gezeigte Ausführung der Tragmittelwegführung 26 mittels Leitrolle 26b zu allen übrigen Ausführungen kombiniert werden.

## Patentansprüche

1. Verfahren zum Einbringen eines Tragmittels (9) eines Aufzugs in eine Aufzugsanlage (1), wobei zumindest Teile des Aufzugs in einem Schacht (2) angeordnet sind, welcher Schacht (2) sich über mehrere Etagen eines Gebäudes erstreckt, wobei das Tragmittel (9) auf einer Tragmittelrolle (12) aufgewickelt in einem Nahbereich des Schachts (2) bereitgestellt ist, sodass das Tragmittel (9) von der Tragmittelrolle (12) abgewickelt und in den Schacht (2) der Aufzugsanlage (1) eingeführt werden kann, beinhaltend die Schritte:
- Anordnen einer Tragmittelbremseinrichtung (20) zwischen der Tragmittelrolle und dem Schacht (2),
- Einführen des Tragmittels (9) in die Tragmittelbremseinrichtung (20),
- Kontrollieren einer Einzugsgeschwindigkeit des Tragmittels (9) mittels der Tragmittelbremseinrichtung (20), und
- Regeln der Bremskraft der Tragmittelbremseinrichtung (20) durch Betätigen eines über eine Feder (34a) oder eine Gewichtsmasse (34) vorgespannten Bremshebels (33), wobei bei Wegfall des Betätigens eine vorbestimmte Bremskraft eingestellt wird.

2. Verfahren gemäss Anspruch 1, wobei der Nahbereich des Schachts (2) eine, vorzugsweise oberste, Etage (3) des Gebäudes oder ein Maschinenraum (17) der Aufzugsanlage (1) ist, beinhaltend die weiteren Schritte:
- Einführen des Tragmittels (9) in die Tragmittelbremseinrichtung (20) indem ein erstes Ende des Tragmittels (9) von der Tragmittelrolle (15) abgerollt und durch die Tragmittelbremseinrichtung (20) geführt wird,
- Weiterführen des ersten Endes des Tragmittels (9) um oder über eine Scheibe des Aufzugsantriebs (10),
- Befestigen des erstes Endes des Tragmittels (9) an einem Tragmittelbefestigungspunkt (13, 14), und
- Absenken des Tragmittels (9) in den Aufzugsschacht, wobei eine Schlaufe (16) des Tragmittels (9) mittels einer Führungsrolle (11) beschwert und geführt wird.

3. Verfahren gemäss Anspruch 1, wobei der Nahbereich des Schachts (2) eine, vorzugsweise oberste, Etage (3) des Gebäudes oder ein Maschinenraum (17) der Aufzugsanlage ist (1), beinhaltend die weiteren Schritte:
- Einführen des Tragmittels (9) in die Tragmittelbremseinrichtung (20) indem ein erstes Ende des Tragmittels (9) von der Tragmittelrolle (12) abgerollt und durch die Tragmittelbremseinrichtung (20) geführt wird,
- Weiterführen des ersten Endes des Tragmittels (9) um oder über eine Scheibe des Aufzugsantriebs (10), und
- Absenken des Tragmittels (9) in den Aufzugsschacht (2), wobei das Tragmittelende mittels eines Führungsschlitten (11a) beschwert und geführt wird.

4. Verfahren gemäss einem der Ansprüche 1 bis 3, beinhaltend den Schritt:
- Andrücken des Tragmittels mittels einer Andrückrolle (28) an eine Traktionsscheibe (21) der Tragmittelbremseinrichtung (20).

5. Verfahren gemäss einem der Ansprüche 1 bis 4, wobei das Regeln der Bremskraft der Tragmittelbremseinrichtung (20) durch manuelles Betätigen des Bremshebels (33) erfolgt.

6. Verfahren gemäss einem der Ansprüche 1 bis 4, wobei der Schritt des Kontrollierens der Einzugsgeschwindigkeit des Tragmittels (9) die folgenden Schritte beinhaltet:
- Erfassen der Einzugsgeschwindigkeit,
- Regeln der Bremskraft der Tragmittelbremseinrichtung (20) mittels einer Regeleinrichtung (19).

7. Tragmittelbremseinrichtung (20) zur Kontrolle einer Einzugsgeschwindigkeit eines Tragmittels (9) beim Einbringen des Tragmittels (9) in eine Aufzugsanlage (1), beinhaltend:
- eine Traktionsscheibe (21) zur Aufnahme eines Bereichs des Tragmittels (9), wobei die Traktionsscheibe (21) drehbar in einem Tragrahmen (22) gelagert ist, und die Traktionsscheibe (21) so angeordnet ist, dass das Tragmittel (9) die Traktionsscheibe (21) zumindest teilweise umschlingen kann, und
- eine Bremseinrichtung (23) zum Bremsen der Traktionsscheibe (21) und zum Kontrollieren der Einzugsgeschwindigkeit des Tragmittels (9), wobei die Bremseinrichtung (23) einen Bremshebel (33) beinhaltet,
**dadurch gekennzeichnet, dass**
der Bremshebel (33) über eine Feder (34a) oder eine Gewichtsmasse (34) vorspannbar ist, so dass bei Wegfall des Betätigens eine vorbestimmte Bremskraft einstellbar ist.

8. Tragmittelbremseinrichtung (20) gemäss Anspruch 7, beinhaltend eine Regeleinrichtung (19), mittels welcher die Bremskraft der Bremseinrichtung regelbar ist.

9. Tragmittelbremseinrichtung (20) gemäss Anspruch 7 oder 8, beinhaltend:
- eine Tragmitteleinführung (24), zur Aufnahme eines in die Tragmittelbremseinrichtung (20) einlaufenden Tragmittels-Trums (9a), wobei die Tragmitteleinführung (24) derart ausgeführt ist, dass das Tragmittel (9) aus einer im Wesentlichen horizontalen Einzugsrichtung zu einer Traktionsrille (25) der Traktionsscheibe (21) geführt wird, und
- eine Tragmittelwegführung (26, 26a, 26b), zur Wegleitung eines von der Traktionsscheibe (21) weglaufenden Tragmittels-Trums (9b), wobei die Tragmittelwegführung (26, 26a, 26b) derart ausgeführt oder angeordnet ist, dass das Tragmittel (9) von der Traktionsrille (25) der Traktionsscheibe (21) in eine Wegzugrichtung (27) geführt wird,
wobei die beiden Tragmittelführungen (24, 26) weiter derart ausgeführt sind, dass der einlaufende Tragmittel-Trum (9a) und der weglaufenden Tragmittel-Trum (9b) einander nicht behindern.

10. Tragmittelbremseinrichtung (20) gemäss einem der Ansprüche 7 bis 9, beinhaltend eine Andrückrolle (28), welche derart angeordnet ist, dass der einlaufende Tragmittel-Trum (9a) in der Nähe des Ortes, an dem das Tragmittel (9) auf die Traktionsscheibe (21) aufläuft, an die Traktionsscheibe (21) oder die Traktionsrille (25) der Traktionsscheibe (21) andrückbar ist, wobei die Andrückrolle (28) vorzugsweise mittels einer Federeinrichtung (29) an die Traktionsscheibe (21) angedrückt ist.

11. Tragmittelbremseinrichtung (20) gemäss einem der Ansprüche 7 bis 10, beinhaltend eine erste Bandbremse (30), welche eine mit der Traktionsscheibe (21) verbundene Bandscheibe (31) und ein Bremsband (32) beinhaltet, wobei das Bremsband (32) die Bandscheibe (31) umschlingt und das Bremsband (32) mittels eines vorzugsweise vorgespannten Bremshebels (33) gespannt ist, wobei der Bremshebel (33) manuell betätigbar ist.

12. Tragmittelbremseinrichtung (20) gemäss Anspruch 11, beinhaltend eine zweite Bandbremse (35), welche eine weitere Bandscheibe (36) beinhaltet und welche mit der Traktionsscheibe (21) verbunden ist, wobei die zweite Bandbremse (35) ein weiteres Bremsband (37) beinhaltet, welches die weitere Bandscheibe (36) umfasst, wobei die zweite Bandbremse (35) durch den Bremshebel (33) zur Wirkung bringbar ist, wenn das vorgängige Bremsband (32) versagt.

13. Tragmittelbremseinrichtung (20) gemäss Anspruch 11 oder 12, wobei die Traktionsscheibe (21) und die Bandscheibe (31) oder die Bandscheiben (31, 36) im Tragrahmen (22) drehbar gelagert sind, und der Tragrahmen (22) die weiteren Teile wie Bremshebel (33), Tragmittelführungen (24, 26, 26a, 26b) und Andrückrolle (28) aufnimmt, wobei der Tragrahmen (22) auf einer Etage (3) des Gebäudes befestigbar ist.

14. Tragmittelbremseinrichtung (20) gemäss einem der Ansprüche 7 bis 10, wobei die Bremseinrichtung (23) eine Scheibenbremse oder eine Sattelbremse ist, welche an der Traktionsscheibe (21) angreifen und diese bremsen kann.

15. Verwendung einer Tragmittelbremseinrichtung (20) gemäss einem der Ansprüche 7 bis 14 zur Durchführung eines Verfahrens gemäss einem der Ansprüche 1 bis 6.

## Claims

1. Method of introducing a support means (9) of a lift into a lift installation (1), wherein at least parts of the lift are arranged in a shaft (2), which shaft (2) extends over a plurality of storeys of a building, wherein the support means (9) wound up on a support means roller (12) is provided in the vicinity of the shaft (2) so that the support means (9) can be unwound from the support means roller (12) and introduced into the shaft (2) of the lift installation (1), comprising the steps:
- arranging a support means brake device (20) between the support means roller and the shaft (2),
- introducing the support means (9) into the support means brake device (20),
- controlling an intake speed of the support means (9) by way of the support means brake device (20) and
- regulating the braking force of the support means brake device (20) by actuating a brake lever (33) biased by way of a spring (34a) or a weight mass (34), wherein in the absence of actuation a predetermined braking force is set.

2. Method according to claim 1, wherein the vicinity of the shaft (2) is a storey (3), preferably uppermost storey, of the building or an engine room (17) of the lift installation (1), comprising the further steps:
- introducing the support means (9) into the support means brake device (20) in that a first end of the support means (9) is unrolled from the support means roller (15) and guided through the support means brake device (20),
- further guiding the first end of the support means (9) around or over a pulley of the lift drive (10),
- fastening the first end of the support means (9) at a support means fastening point (13, 14) and
- lowering the support means (9) in the lift shaft, wherein a loop (16) of the support means (9) is weighted and guided by way of a guide roller (11).

3. Method according to claim 1, wherein the vicinity of the shaft (2) is a storey (3), preferably uppermost storey, of the building or an engine room (17) of the lift installation (1), comprising the further steps:
- introducing the support means (9) into the support means brake device (20) in that a first end of the support means (9) is unrolled from the support means roller (15) and guided through the support means brake device (20),
- further guiding the first end of the support means (9) around or over a pulley of the lift drive (10) and
- lowering the support means (9) in the lift shaft, wherein the support means is weighted and guided by way of a guide slide (11 a).

4. Method according to any one of claims 1 to 3, comprising the step:
- pressing the support means against a traction pulley (21) of the support means brake device (20) by way of a pressing roller (28).

5. Method according to any one of claims 1 to 4, wherein the regulation of the braking force of the support means brake device (20) is effected by manual actuation of the brake lever (33).

6. Method according to any one of claims 1 to 4, wherein the step of controlling the intake speed of the support means (9) comprises the following steps:
- detecting the intake speed and
- regulating the braking force of the support means brake device (20) by way of a regulating device (19).

7. Support means brake device (20) for controlling an intake speed of a support means (9) on introduction of the support means (9) into a lift shaft (1), comprising:
- a traction pulley (21) for receiving a section of the support means (9), wherein the traction pulley (21) is rotatably mounted in a support frame (22) and the traction pulley (21) is so arranged that the support means (9) can at least partly loop around the traction pulley (21) and
- a brake device (23) for braking the traction pulley (21) and for controlling the intake speed of the support means (9), wherein the brake device (23) comprises a brake lever (33),
**characterised in that**
the brake lever (33) can be biased by way of a spring (34a) or a weighting mass (34) so that a predetermined braking force is settable in the absence of the actuation.

8. Support means brake device (20) according to claim 7, comprising a regulating device (19) by means of which the braking force of the brake device can be regulated.

9. Support means brake device (20) according to claim 7 or 8, comprising:
- a support means entry guide (24) for receiving a support means run (9a) running into the support means brake device (20), wherein the support means entry guide (24) is so constructed that the support means (9) is guided from a substantially horizontal entry direction to a traction groove (25) of the traction pulley (21) and
- a support means departure guide (26, 26a, 26b) for guidance away of a support means run (9b) running away from the traction pulley (21), wherein the support means departure guide (26, 26a, 26b) is so constructed or arranged that the support means (9) is guided from the traction groove (25) of the traction pulley (21) in a departure direction (27),
wherein the two support means guides (24, 26) are in addition so constructed that the support means run (9a) running in and the support means run (9b) running away do not obstruct one another.

10. Support means brake device (20) according to any one of claims 7 to 9, comprising a pressing roller (28) which is so arranged that the support means run (9a) running in can be pressed against the traction pulley (21) or the traction groove (25) of the traction pulley (21) in the vicinity of the location at which the support means (9) runs onto the traction pulley (21), wherein the pressing roller (28) is preferably pressed against the traction pulley (21) by means of spring device (29).

11. Support means brake device (20) according to any one of claims 7 to 10, comprising a first band brake (30), which comprises a band disc (31), which is connected with the traction pulley (21), and a brake band (32), wherein the brake band (32) loops around the band disc (31) and the brake band (32) is tightened by means of a brake lever (33), which is preferably biased and which is manually actuable.

12. Support means brake device (20) according to claim 11, comprising a second band brake (35), which comprises a further band disc (36) and which is connected with the traction pulley (21), wherein the second band brake (35) comprises a further brake band (37) which embraces the further band disc (36), wherein the second band brake (35) can be brought into action by the brake lever (33) if the upstream brake band (32) fails.

13. Support means brake device (20) according to claim 11 or 12, wherein the traction pulley (21) and the band disc (31) or the band discs (31, 36) are rotatably mounted in the support frame (22) and the support frame (22) receives the further parts such as brake lever (33), support means guides (24, 26, 26a, 26b) and pressing roller (28), wherein the support frame (22) is mountable on a storey (3) of the building.

14. Support means brake device (20) according to any one of claims 7 to 10, wherein the brake device (23) is a disc brake or a saddle brake, which can engage the traction pulley (21) and brake this.

15. Use of a support means brake device (20) according to any one of claims 7 to 14 for carrying out a method according to any one of claims 1 to 6.

## Revendications

1. Procédé pour installer un moyen de support (9) d'un ascenseur dans une installation d'ascenseur (1), des parties au moins de l'ascenseur étant disposées dans une gaine (2), laquelle gaine (2) s'étend sur plusieurs étages d'un bâtiment, le moyen de support (9) étant mis en place, enroulé sur un rouleau de moyen de support (12), dans le voisinage de la gaine (2), de sorte qu'il peut être déroulé dudit rouleau de moyen de support (12) et être introduit dans la gaine (2) de l'installation d'ascenseur (1), comprenant les étapes suivantes :
- disposition d'un dispositif de freinage de moyen de support (20) entre le rouleau de moyen de support et la gaine (2),
- introduction du moyen de support (9) dans le dispositif de freinage de moyen de support (20),
- contrôle d'une vitesse d'entrée du moyen de support (9) à l'aide du dispositif de freinage de moyen de support (20), et
- régulation de la force de freinage du dispositif de freinage de moyen de support (20) en actionnant un levier de freinage (33) contraint par l'intermédiaire d'un ressort (34a) ou d'un poids (34), une force de freinage prédéfinie étant réglée quand l'actionnement est supprimé.

2. Procédé selon la revendication 1, le voisinage de la gaine (2) étant un étage (3), de préférence supérieur, du bâtiment ou une machinerie (17) de l'installation d'ascenseur (1), comprenant les autres étapes suivantes :
- introduction du moyen de support (9) dans le dispositif de freinage de moyen de support (20) en déroulant du rouleau de moyen de support (15) une première extrémité du moyen de support (9) et en la faisant passer à travers le dispositif de freinage de moyen de support (20),
- poursuite du passage de la première extrémité du moyen de support (9) autour de ou sur une poulie de l'entraînement d'ascenseur (10),
- fixation de la première extrémité du moyen de support (9) à un point de fixation de moyen de support (13, 14), et
- abaissement du moyen de support (9) dans la gaine d'ascenseur, une boucle (16) du moyen de support (9) étant alourdie et guidée à l'aide d'une poulie de guidage (11).

3. Procédé selon la revendication 1, le voisinage de la gaine (2) étant un étage (3), de préférence supérieur, du bâtiment ou une machinerie (17) de l'installation d'ascenseur (1), comprenant les autres étapes suivantes :
- introduction du moyen de support (9) dans le dispositif de freinage de moyen de support (20) en déroulant une première extrémité du moyen de support (9) du rouleau de moyen de support (12) et en la faisant passer à travers le dispositif de freinage de moyen de support (20),
- poursuite du passage de la première extrémité du moyen de support (9) autour de ou sur une poulie de l'entraînement d'ascenseur (10), et
- abaissement du moyen de support (9) dans la gaine d'ascenseur (2), l'extrémité de moyen de support étant alourdie et guidée à l'aide d'un chariot de guidage (1 la).

4. Procédé selon l'une des revendications 1 à 3, comprenant l'étape suivante :
- pression du moyen de support, à l'aide d'un galet presseur (28), contre une poulie de traction (21) du dispositif de freinage de moyen de support (20).

5. Procédé selon l'une des revendications 1 à 4, la régulation de la force de freinage du dispositif de freinage de moyen de support (20) se faisant grâce à l'actionnement manuel du levier de freinage (33).

6. Procédé selon l'une des revendications 1 à 4, l'étape de contrôle de la vitesse d'entrée du moyen de support (9) comprenant les étapes suivantes :
- relevé de la vitesse d'entrée,
- régulation de la force de freinage du dispositif de freinage de moyen de support (20) à l'aide d'un dispositif de régulation (19).

7. Dispositif de freinage de moyen de support (20) pour contrôler une vitesse d'entrée d'un moyen de support (9) lors de l'installation du moyen de support (9) dans une installation d'ascenseur (1), comprenant :
- une poulie de traction (21) pour recevoir une zone du moyen de support (9), la poulie de traction (21) étant montée en rotation dans un châssis porteur (22), et la poulie de traction (21) étant disposée de telle sorte que le moyen de support (9) puisse s'enrouler au moins en partie sur ladite poulie de traction, et
- un dispositif de freinage (23) pour freiner la poulie de traction (21) et pour contrôler la vitesse d'entrée du moyen de support (9), le dispositif de freinage (23) comprenant un levier de freinage (33),
**caractérisé en ce que** le levier de freinage (33) est apte à être contraint par l'intermédiaire d'un ressort (34a) ou d'un poids (34), de sorte qu'une force de freinage prédéfinie peut être réglée quand l'actionnement est supprimé.

8. Dispositif de freinage de moyen de support (20) selon la revendication 7, comprenant un dispositif de régulation (19) à l'aide duquel la force de freinage du dispositif de freinage peut être régulée.

9. Dispositif de freinage de moyen de support (20) selon la revendication 7 ou 8, comprenant :
- un guidage d'introduction de moyen de support (24) pour recevoir un brin de moyen de support (9a) qui arrive dans le dispositif de freinage de moyen de support (20), le guidage d'introduction de moyen de support (24) étant conçu de telle sorte que le moyen de support (9) soit guidé, à partir d'un sens d'entrée globalement horizontal, jusqu'à une gorge de traction (25) de la poulie de traction (21), et
- un guidage d'éloignement de moyen de suspension (26, 26a, 26b) pour éloigner un brin de moyen de support (9b) qui quitte la poulie de traction (21), le guidage d'éloignement de moyen de support (26, 26a, 26b) étant conçu ou disposé de telle sorte que le moyen de support (9) soit guidé, à partir de la gorge de traction (25) de la poulie de traction (21), dans un sens d'éloignement (27),
les deux guidages de moyen de support (24, 26) étant également conçus de telle sorte que le brin de moyen de support entrant (9a) et le brin de moyen de support sortant (9b) ne se gênent pas mutuellement.

10. Dispositif de freinage de moyen de support (20) selon l'une des revendications 7 à 9, comprenant un galet presseur (28) qui est disposé de telle sorte que le brin de moyen de support entrant (9a), près de l'endroit où le moyen de support (9) arrive sur la poulie de traction (21), puisse être pressé contre ladite poulie de traction (21) ou la gorge de traction (25) de celle-ci, le galet presseur (28) étant de préférence pressé à l'aide d'un dispositif à ressort (29) contre la poulie de traction (21).

11. Dispositif de freinage de moyen de support (20) selon l'une des revendications 7 à 10, comprenant un premier frein à ruban (30) qui comprend une poulie à ruban (31) reliée à la poulie de traction (31), et un ruban de frein (32), le ruban de frein (32) s'enroulant sur la poulie à ruban (31), et le ruban de frein (32) étant contraint à l'aide d'un levier de frein (33) de préférence précontraint, le levier de frein (33) étant apte à être actionné manuellement.

12. Dispositif de freinage de moyen de support (20) selon la revendication 11, comprenant un second frein à ruban (35) qui comprend une autre poulie à ruban (36) et qui est relié à la poulie de traction (21), le second frein à ruban (35) comprenant un autre ruban de frein (37) qui entoure ladite autre poulie à ruban (36), le second frein à ruban (35) étant apte à être mis en action par le levier de frein (33) si le ruban de frein (32) est défaillant.

13. Dispositif de freinage de moyen de support (20) selon la revendication 11 ou 12, la poulie de traction (21) et la poulie à ruban (31) ou les poulies à ruban (31, 36) étant montées en rotation dans le châssis porteur (22), et le châssis porteur (22) recevant les autres éléments tels que le levier de frein (33), les guidages de moyen de support (24, 26, 26a, 26b) et le galet presseur (28), le châssis porteur (22) étant apte à être fixé à un étage (3) du bâtiment.

14. Dispositif de freinage de moyen de support (20) selon l'une des revendications 7 à 10, le dispositif de freinage (23) étant constitué par un frein à disque ou un frein à étrier qui peut agir sur la poulie de traction (21) ou freiner celle-ci.

15. Utilisation d'un dispositif de freinage de moyen de support (20) selon l'une des revendications 7 à 14 pour la mise en oeuvre d'un procédé selon l'une des revendications 1 à 6.
